# EUROPÄISCHE PATENTSCHRIFT

(11) **EP 1 288 400 B1**
(45) Veröffentlichungstag und Bekanntmachung des Hinweises auf die Patenterteilung: **09.04.2008**
(21) Anmeldenummer: 02017047.8
(22) Anmeldetag: 27.07.2002
(51) Int. Cl.: E05B 15/02

(54) **Baubeschlag-Unterkonstruktion**
Support structure for fitting
Construction porteuse pour ferrure

(30) Priorität: 24.08.2001 DE 20113717 U
(43) Veröffentlichungstag der Anmeldung: 05.03.2003
(73) Patentinhaber: HOPPE AG, I-39010 St. Martin i.P. (IT)
(72) Erfinder: Kurz Sebastian, 39020 Eyrs (IT); Holzknecht Stefan, 39020 Schluderns (IT)
(74) Vertreter: Olbricht, Karl Heinrich

(56) Entgegenhaltungen:
- EP-A- 0 731 241
- EP-A- 0 884 435
- DE-A1- 2 615 322
- DE-U1- 29 716 436

## Beschreibung

Die Erfindung betrifft eine Baubeschlag-Unterkonstruktion gemäß dem Oberbegriff von Anspruch 1.

Man benötigt Unterkonstruktionen, um Montagemittel für Baubeschläge zu befestigen oder abzudecken, z.B. Schilder für Türgriffe und Rosetten für Fenstergriffe. Sind an der Anschlagfläche, also an einem Türblatt oder einem Fensterrahmen, die für Verschlußelemente wie Schloß und Riegel notwendigen Löcher groß, so finden die genannten Abdeckungen keine oder nur unzureichende Abstütz-Möglichkeit. Sie liegen allenfalls mit Randteilen an der Anschlagfläche an oder sie hängen sozusagen überhaupt in der Luft.

Zur Abhilfe versucht man bei Türblatt- oder Rahmenbohrungen von 40 mm ∅ oder mehr eine Verspannung der Abdeckelemente oder ihrer Unterkonstruktionen mit Durchgangsschrauben, die innerhalb des Lochs zugeordnete Durchbrüche im Schloß- oder Riegelkasten durchragen. Werden aber solche Schrauben zu stark angezogen, so wölben sich die Rosetten bzw. Unterteile einwärts. Bestehen diese aus Metall, so hält sich das Einwölben in Grenzen, aber bei vielfach üblichen Kunststoff-Körpern kommt es zu Funktionsstörungen und/oder zu Beeinträchtigungen des Aussehens.

In EP-A-0 731 241 ist eine zur drehbaren Lagerung eines Fenster- oder Türgriffes dienende Rosette mit einer in einen erhabenen Umlaufrand eingepaßten metallischen Versteifungsplatte beschrieben, deren Form dem Oberflächenverlauf einer Kunststoff-Unterkonstruktion folgt und die eine von letzterer abstehende Buchse mit Abstand umgibt. Diese Versteifungsplatte ist nicht irgendwie beweglich, sondern in nur einer fixen Position befestigbar, in der sie flächenbündig an die Unterkonstruktion anschließt, welche - in montiertem Zustand - ihrerseits flach auf einem Fensterrahmen bzw. Türblatt aufliegt.

Es ist ein wichtiges Ziel der Erfindung, die Nachteile des Standes der Technik mit möglichst wirtschaftlichen Mitteln zu beheben. Angestrebt wird die Schaffung einer Unterkonstruktion von kostengünstigem, stabilem Aufbau, die sich bequem montieren läßt und großen Befestigungskräften angemessenen Widerstand entgegensetzt. Das äußere Erscheinungsbild des montierten Beschlags einschließlich seiner Abdeckmittel soll weitestgehend unabhängig von der Montageweise sein.

Hauptmerkmale der Erfindung sind in Anspruch 1 angegeben. Ausgestaltungen sind Gegenstand der Ansprüche 2 bis 9.

Bei einer Baubeschlag-Unterkonstruktion mit wenigstens einem von einer Kappe oder einem Schild abdeckbaren Kunststoff-Unterteil, das eine ebene Rückfläche hat, von der eine zentrische Buchse und ein erhabener Umlaufrand abstehen, wobei zwischen diesem und der Buchse eine metallische Versteifung vorhanden ist, sieht die Erfindung vor, daß als Versteifung zwischen dem Umlaufrand und der Buchse eine achsengleich im Unterteil gelagerte Stahl-Ringscheibe vorhanden ist, die mit ihrem Außenumfang an bzw. in dem Umlaufrand einliegend geführt ist, und daß die Ringscheibe mit ihrem Mittelloch an der Buchse diese übergreifend geführt und relativ zu ihr begrenzt drehbar ist.

Dadurch kann die Unterkonstruktion verformungsfrei angeschlagen werden, auch wenn Schraublochränder nicht oder nur teilweise auf dem Türblatt, Fensterrahmen o.dgl. aufliegen. Zwar wäre eine reine Metallkonstruktion formstabil genug, sie erfordert allgemein jedoch höheren Aufwand. Die erfindungsgemäße Kombination mit einem Kunststoffkörper, dessen mechanische Nachgiebigkeit Verrastungs-Möglichkeiten bietet, sichert ohne zusätzliche Bauteile - zugleich die Nutzung vorteilhafter Gleiteigenschaften z.B. am Grifflager. Die Versteifung durch die achsengleich in dem Unterteil gelagerte Stahl-Ringscheibe verhindert dank hoher Materialfestigkeit ein Einwölben verspannter Unterteile bzw. Unterteil-Abdeckungen. Vor allem am Außenumfang kann die Ringscheibe erhaben oder mit einem eigenen Umlaufrand versehen sein, so daß sie erhöhte Gestaltfestigkeit mit verbessertem Formschluß besitzt. Zudem ist die Ringscheibe mit ihrem Mittelloch an der Buchse diese übergreifend geführt und relativ zu ihr begrenzt drehbar. Sie hat mithin nur einen Freiheitsgrad, nämlich in Umfangsrichtung, und kann wahlweise oder zusätzlich mit ihrem Außenumfang an bzw. in dem erhabenen Umlaufrand einliegend geführt sein. Durch Drehung der Ringscheibe kann man die das Unterteil durchsetzende Verschraubung ganz einfach an örtliche Montage-Bedingungen anpassen. Das ist in der Praxis wichtig, denn recht oft ist das Lochbild im Schloß- bzw. Riegelkasten aus der Mitte versetzt oder winkelschief.

Die nach vorne abstehende Buchse kann mit dem Umlaufrand durch zwei oder mehr Radialstege verbunden sein. Diese bilden im wesentlichen die Rückfläche, zusammen mit deren Außenumfang und dem Innenumfang der Buchse. Man hat also einen einfachen, leichten Formkörper, der sich ohne weiteres im kostengünstigen Spritzgußverfahren herstellen läßt.

Vorteilhaft weist das als scheiben- oder leistenförmiges Flachelement ausgebildete Unterteil eine mehrfach durchbrochene Rückfläche auf. Die großzügig dimensionierten Durchbrüche ermöglichen eine Material- und Gewichtsersparnis sowie den zusätzlichen Vorteil, daß die durchbrochene Rückfläche von Niederhalte-Elementen durchsetzbar ist, welche sattes Anliegen der Ringscheibe an der Rückfläche bewirken, wodurch deren flächiger Form- und Kraftschluß an dem Anlagekörper (Türblatt, Fensterrahmen o.dgl.) gewährleistet wird.

Die Niederhalte-Elemente können wenigstens zwei Schrauben sein, die an der Ringscheibe in symmetrischer Umfangsverteilung bevorzugt so angreifen, daß die Niederhalte-Elemente zweier einander gegenüberliegender Ringscheiben jeweils zueinander entgegengerichtet verlaufen und an in Umfangsrichtung benachbarten Senk-Ausnehmungen entgegengesetzt festlegbar sind. Die Ringscheiben können identisch ausgebildet sein, vorzugsweise jeweils mit einem Senkloch für einen Schraubenkopf und mit einem diametral gegenüber angeordneten Form-Senkloch für eine Einlegemutter.

In an sich bekannter Weise kann das Unterteil am Umfang eine radial vorstehende Zentrierlasche und eine Anzahl von Klipsnasen aufweisen, an denen eine mit zugeordneten Innenrasten und/oder Ausnehmungen versehene Rosettenkappe, ein Schild o.dgl. verrastbar ist, wodurch sich eine gefällige Abdeckung ebenso einfach wie wirksam anbringen läßt.

Wenn das Unterteil rückseitig wenigstens einen von der Rückfläche abstehenden Zapfen, Haken o.dgl. aufweist, kann der an bzw. neben dem Durchbruch der Tür, des Fensterrahmens o.dgl. befindliche Raum dazu genutzt werden, z.B. mit einer Kapsel eine Rückholfeder unterzubringen, die auf den bzw. jeden Griff des Beschlages wirkt und dessen Gewichts-Drehmoment aufnimmt bzw. abfängt.
- Fig. 1: eine auseinandergezogene Schrägansicht der Bestandteile einer erfindungsgemäßen Unterkonstruktion und
- Fig. 2: eine Schrägansicht der zusammengebauten Teile.

Eine allgemein mit 10 bezeichnete Unterkonstruktion für Baubeschläge hat im Ausführungsbeispiel von Fig. 1 und 2 zwei Unterteile 12 mit ebener Rückfläche 14. Darin sitzt zentrisch ein Buchse 16 mit Abstand zu einem Umlaufrand 18.

Mit 20 sind Ringscheiben bezeichnet, die jeweils ein Mittelloch 22 haben und so bemessen sind, daß ihr Außenumfang 24 in den Umlaufrand 18 eines Unterteils 12 paßt, während das Mittelloch 22 die Buchse 16 übergreift. Bevorzugt ist die Dimensionierung derart gewählt, daß die kreisförmigen bzw. kreiszylindrischen Elemente einander drehbeweglich führen.

Die Rückfläche 14 besteht im wesentlichen aus Radialstegen 26, zwischen denen sich Durchbrüche 28 möglichst großer Bemessung erstrecken.

Die Unterteile 12 schließen beiderseits an ein (der Übersichtlichkeit halber nicht dargestelltes) Türblatt, einen Fensterrahmen o. dgl. an, das bzw. der mit einer (ebenfalls nicht gezeichneten) Bohrung zum Einsetzen eines Griff-Mitnehmers (nicht dargestellt) versehen ist. Die Rückflächen 14 liegen mit den Radialstegen 26 satt an diesem Anschlagkörper an, wobei großflächige Durchbrüche 28 den Durchtritt von Verspannungs-Schrauben 30 gestatten. Jede der beiden Schrauben 30 hat einen Senkkopf 32 und schraubt mit einer Einlege-Mutter 34. Letztere wird von einem Form-Senkloch 38 aufgenommen, während der Senkkopf 32 in einem Senkloch 36 der Ringscheibe 20 bündig zur Anlage kommt. Ihm gegenüber befindet sich das Form-Senkloch 38, das die Einlege-Mutter 34 drehgesichert aufnimmt. Man erkennt, daß die Schrauben 30 zueinander entgegengesetzt gerichtet sind. Diese Ausführung hat den Vorteil, daß man sich identischer Ringscheiben 20 bedienen kann, also keine "linke" bzw. rechte" Formgestaltung benötigt.

Am Außenumfang hat jedes Unterteil 12 eine Zentrierlasche 40, die zur Positions-Fixierung einer Metall-Kappe 42 dient, welche nach Abschluß der Montage auf das zugeordnete Unterteil 12 aufgeklipst wird. Dazu hat diese eine Umfangslücke 45 im Umlaufrand 44, welche die Zentrierlasche 40 aufnimmt. Ferner sind am Außenumfang des Unterteils 12 in regelmäßiger Verteilung Klipsnasen 46 vorhanden, die mit gleichartig angeordneten Innenrasten 48 der Kappe 42 zusammenwirken. Deren Mittelloch 52 ist so bemessen, daß es die Buchse 16 mit Bewegungsspiel umgreift.

Falls im Türblatt, Fensterrahmen o.dgl. eine große Bohrung von z.B. 40 mm ∅ oder mehr vorhanden ist, kann man das dadurch verfügbare Volumen zur Unterbringung einer Griff-Rückholfeder ausnutzen. Zu diesem Zweck können an den Rückflächen 14 der Unterteile 12 rückseitig abstehende Zapfen 50, Haken o.dgl. vorhanden sein, an denen eine - beispielsweise gekapselte - Rückholfeder (nicht gezeichnet) angreift.

Man erkennt, daß die erfindungsgemäße Unterkonstruktion 10 durch ihre Verbundbauweise eine stabile Baugruppe bildet, die in Figur 2 im montierten Zustand veranschaulicht ist (wiederum unter Weglassung eines Anschlagkörpers). Weil jedes Kunststoff-Unterteil 12 durch eine kraftführende und formsteife Stahl-Einlegescheibe 20 armiert ist, die nach innen von zwei gegengerichteten Schraubbolzen 30 verspannt sind, ist die Gesamtkonstruktion auf einfache Weise am Türblatt, Fensterrahmen o. dgl. montierbar und dann sicher gehalten.

Die Erfindung ist nicht auf die dargestellte Ausführungsform beschränkt, sondern in vielfältiger Weise abwandelbar. Beispielsweise können die Unterteile 12 statt vier Durchbrüchen 28 - wie gezeichnet - solche auch in anderer Anzahl haben. In Betracht kommt ferner eine Ausbildung mit drei Radialstegen 26 und dementsprechend drei Durchbrüchen 28 größerer Winkelausdehnung. Wichtig ist, daß die Einlegescheiben 20 im Unterteil 12 drehbeweglich sind, soweit es die Schrauben 30 innerhalb der Durchbrüche 28 zulassen. Dank dieser Verdrehbarkeit lassen sich Montage-Ungenauigkeiten im Anschlagkörper bzw. in darin eingesetzten Schloß- bzw. Riegelkästen mühelos ausgleichen.

Man erkennt, daß eine Baubeschlag-Unterkonstruktion nach der Erfindung ein Kunststoff-Unterteil mit ebener Rückfläche hat, von der zentrisch eine Buchse und ein Umlaufrand abstehen, zwischen denen eine metallische Versteifung vorhanden ist, nämlich eine achsengleich im Unterteil gelagerte Stahl-Ringscheibe. Sie ist mit ihrem Außenumfang an dem Umlaufrand einliegend und zudem mit ihrem Mittelloch auf der Buchse geführt und relativ zu ihr begrenzt drehbar. Zwei oder mehr Radialstege verbinden die Buchse mit dem Umlaufrand, so daß das flache Unterteil eine mehrfach durchbrochene Rückfläche aufweist. An dieser wird die Ringscheibe von Niederhalte-Elementen satt anliegend gehalten, indem zwei Schrauben an den Ringscheiben in symmetrischer Umfangsverteilung angreifen, und zwar zueinander entgegengerichtet. Bevorzugt hat jede Ringscheibe ein Senkloch für einen Schraubenkopf und ein diametral gegenüber angeordnetes Form-Senkloch für eine Einlegemutter. Auf das Unterteil ist eine Rosettenkappe, ein Schild o. dgl. aufklipsbar.

### Bezugszeichenliste

- 10: Unterkonstruktion
- 12: Unterteil
- 14: Rückfläche
- 16: Buchse
- 18: Umlaufrand
- 20: Ringscheibe
- 22: Mittelloch
- 24: Außenumfang
- 26: Radialstege
- 28: Durchbrüche
- 30: Schraube / Schraubbolzen
- 32: Senkkopf
- 34: (Einlege-)Mutter
- 36: Senkloch
- 38: Form-Senkloch
- 40: Zentrierlasche
- 42: (Metall-)Kappe
- 44: Umfangsrand
- 45: Umfangslücke
- 46: Klipsnase
- 48: Innenrasten
- 50: Zapfen
- 52: Mittelloch

## Patentansprüche

1. Baubeschlag-Unterkonstruktion (10) mit wenigstens einem von einer Kappe (42) oder einem Schild abdeckbaren Kunststoff-Unterteil (12), das eine ebene Rückfläche (14) hat, von der eine zentrische Buchse (16) und ein erhabener Umlaufrand (18) abstehen, wobei zwischen diesem und der Buchse (16) eine metallische Versteifung (20) vorhanden ist, **dadurch gekennzeichnet, daß** als Versteifung (20) zwischen dem Umlaufrand (18) und der Buchse (16) eine achsengleich im Unterteil (12) gelagerte Stahl-Ringscheibe (20) vorhanden ist, die mit ihrem Außenumfang (24) an bzw. in dem Umlaufrand (18) einliegend geführt ist, und daß die Ringscheibe (20) mit ihrem Mittelloch (22) an der Buchse (16) diese übergreifend geführt und relativ zu ihr begrenzt drehbar ist.

2. Baubeschlag-Unterkonstruktion (10) nach Anspruch 1, **dadurch gekennzeichnet, daß** die nach vorne abstehende Buchse (16) durch zwei oder mehr Radialstege (26) mit dem Umlaufrend (18) verbunden ist.

3. Baubeschlag-Unterkonstruktion (10) nach Anspruch 1 oder 2, **dadurch gekennzeichnet, daß** das als scheiben- oder leistenförmiges Flachelement ausgebildete Unterteil (12) eine mehrfach durchbrochene Rückfläche (14) aufweist.

4. Baubeschlag-Unterkonstruktion (10) nach Anspruch 3, **dadurch gekennzeichnet, daß** die durchbrochene Rückfläche (14) von Niederhalte-Elementen (30) durchsetzt wird, welche sattes Anliegen der Ringscheibe (20) an der Rückfläche (14) bewirken.

5. Baubeschlag-Unterkonstruktion (10) nach Anspruch 4, **dadurch gekennzeichnet, daß** die Niederhalte-Elemente wenigstens zwei Schrauben (30) sind, die an der Ringscheibe (20) in symmetrischer Umfangsverteilung angreifen.

6. Baubeschlag-Unterkonstruktion (10) nach Anspruch 4 oder 5, **dadurch gekennzeichnet, daß** die Niederhalte-Elemente (30) zweier einander gegenüberliegender Ringscheiben (20) jeweils zueinander entgegengerichtet verlaufen und an umfangsbenachbarten Senk-Ausnehmungen (36, 38) jeweils entgegengesetzt festlegbar sind.

7. Baubeschlag-Unterkonstruktion (10) nach Anspruch 6, **dadurch gekennzeichnet, daß** die Ringscheiben (20) identisch ausgebildet sind, bevorzugt jeweils mit einem Senkloch (36) für einen Schraubenkopf (32) und mit einem diametral gegenüber angeordneten Form-Senkloch (38) für eine Einlegemutter (34).

8. Baubeschlag-Unterkonstruktion (10) nach einem der Ansprüche 1 bis 7, **dadurch gekennzeichnet, daß** das Unterteil (12) am Umfang eine radial vorstehende Zentrierlasche (40) und eine Anzahl von Klipsnasen (46) aufweist, an denen eine mit zugeordneten Innenrasten (48) und/oder Ausnehmungen versehene Rosettenkappe (42), ein Schild o.dgl. verrastbar ist.

9. Baubeschlag-Unterkonstruktion (10) nach einem der Ansprüche 1 bis 8, **dadurch gekennzeichnet, daß** das Unterteil (12) rückseitig wenigstens einen von der Rückfläche (14) abstehenden Zapfen (50), Haken o.dgl. aufweist.

## Claims

1. Support structure for fitting (10) consisting of at least one plastic lower part (12), to be covered by a cap (42) or a shield, with a flat rear surface (14) from which a central bush (16) and a raised circumferential collar (18) are sticking out ahead and a metal stiffening piece (20) is existing between the latter and the bush (16), **characterized by** a steel ring disk (20) being located in alignment with the lower part (12) between the circumferential collar (18) and the bush (16) as a stiffening piece (20), with its outer periphery (24) placed at or in the circumferential collar (18), and the ring disk (20) with its centre hole (22) being engaged to the bush (16) and limitedly rotatable relative to it.

2. Support structure for fitting (10) according to claim 1, **characterized by** the bush that sticks out ahead (16) being connected by two or more radial webs (26) to the circumferential collar (18).

3. Support structure for fitting (10) according to claims 1 or 2, **characterized by** the lower part (12) that is formed like a disk or batten-shaped flat element with a multiple perforated rear surface (14).

4. Support structure for fitting (10) according to claim 3, **characterized by** the perforated rear surface (14), which is penetrated by hold-down elements (30) effectuating close fitting of the ring disk (20) to the rear surface (14).

5. Support structure for fitting (10) according to claim 4, **characterized by** the hold-down elements that consist of at least two screw bolts (30) holding the ring disk (20) and being symmetrically distributed on its circumference.

6. Support structure for fitting (10) according to claims 4 or 5, **characterized by** the hold-down elements (30) of two opposite ring disks (20) being placed in counter direction and fixed in counter direction, respectively, through the (countersunk-) holes (36, 38) that are located proximately on the circumference.

7. Support structure for fitting (10) according to claim 6, **characterized by** identically formed ring disks (20), each of them provided with a countersunk hole (36) for a screw head (32) and a shaped countersunk hole (38) for a countersunk nut (34), which are positioned diametrically opposed.

8. Support structure for fitting (10) according to claims 1 to 7, **characterized by** the lower part (12) that is equipped at its periphery with a radially sticking out centering pin (40) and a certain number of clip lugs (46) to locking in place a rosette cap (42), a shield or similar provided with matching catching grooves (48) and/or recesses.

9. Support structure for fitting (10) according to claims 1 to 8, **characterized by** the lower part (12) being provided on the back side with at least one pin (50), hook or similar that sticks out ahead on the rear surface (14).

## Revendications

1. Construction porteuse pour ferrure (10) comprenant au moins une partie inférieure en matière synthétique (12) pouvant être recouverte par un capot (42) ou une plaque, qui a une surface arrière (14) plane, de laquelle dépassent une douille (16) centrale et un bord périphérique (18) en relief, un renfort (20) métallique étant présent entre ce bord et la douille (16), **caractérisée en ce qu'**un disque annulaire en acier (20) fixé sur le même axe dans la partie inférieure (12) est présent comme renfort (20) entre le bord périphérique (18) et la douille (16), lequel disque est guidé par son pourtour extérieur (24) enfoncé sur ou dans le bord périphérique (18) et **en ce que** le disque annulaire (20) est guidé par son trou central (22) sur la douille (16) en recouvrant celle-ci et peut tourner de façon délimitée par rapport à elle.

2. Construction porteuse pour ferrure (10) selon la revendication 1, **caractérisée en ce que** la douille (16) dépassant vers l'avant est reliée par deux ou plus de deux nervures radiales (26) avec le bord périphérique (18).

3. Construction porteuse pour ferrure (10) selon la revendication 1 ou 2, **caractérisée en ce que** la partie arrière (12) conçue comme élément plat en forme de disque ou de baguette présente une surface arrière (14) ajourée plusieurs fois.

4. Construction porteuse pour ferrure (10) selon la revendication 3, **caractérisée en ce que** la surface arrière (14) ajourée est traversée par des éléments de retenue (30) qui entraînent une application à plat du disque annulaire (20) sur la surface arrière (14).

5. Construction porteuse pour ferrure (10) selon la revendication 4, **caractérisée en ce que** les éléments de retenue sont au moins deux vis (30), qui s'engagent sur le disque annulaire (20) dans une répartition périphérique symétrique.

6. Construction porteuse pour ferrure (10) selon la revendication 4 ou 5, **caractérisée en ce que** les éléments de retenue (30) de deux disques annulaires (20) se faisant face sont agencés respectivement dans le sens opposé et peuvent être fixés à chaque fois dans le sens opposé sur des évidements descendants (36, 38).

7. Construction porteuse pour ferrure (10) selon la revendication 6, **caractérisée en ce que** les disques annulaires (20) sont conçus identiques, de préférence à chaque fois avec un trou noyé (36) pour une tête de vis (32) et avec un trou noyé formé (38) disposé de façon diamétralement opposée pour un écrou d'insertion (34).

8. Construction porteuse pour ferrure (10) selon l'une quelconque des revendications 1 à 7, **caractérisée en ce que** la partie inférieure (12) présente sur le pourtour une patte de centrage (40) faisant saillie radialement et un certain nombre d'ergots de clipsage (46), sur lesquels un capot de rosette (42) doté de crans d'encliquetage (48) attribués et/ou d'évidements, une plaque ou similaire peut être encliqueté.

9. Construction porteuse pour ferrure (10) selon l'une quelconque des revendications 1 à 8, **caractérisée en ce que** la partie inférieure (12) présente côté arrière au moins un tenon (50), un crochet ou similaire dépassant de la surface arrière (14).
